# EUROPÄISCHE PATENTSCHRIFT

(11) **EP 1 646 829 B1**
(45) Veröffentlichungstag und Bekanntmachung des Hinweises auf die Patenterteilung: **20.12.2006**
(21) Anmeldenummer: 04762418.4
(22) Anmeldetag: 20.07.2004
(51) Int. Cl.: F24C 15/16, F24C 3/12, F24C 7/08, A47J 39/00

(54) **REFERENZKÖRPERPOSITIONIERUNGSVORRICHTUNG**
POSITIONING DEVICE FOR A REFERENCE BODY
DISPOSITIF DE POSITIONNEMENT D'UN CORPS DE REFERENCE

(30) Priorität: 24.07.2003 DE 20311408 U
(43) Veröffentlichungstag der Anmeldung: 19.04.2006
(73) Patentinhaber: Rational AG, 86899 Landsberg/Lech (DE)
(72) Erfinder: KRAMER, Gerhard, 86929 Penzing/Untermühlhausen (DE); KLASMEIER, Jürgen, 86807 Buchloe (DE)
(74) Vertreter: Weber-Bruls, Dorothée
(86) Internationale Anmeldenummer: PCT/DE2004/001568
(87) Internationale Veröffentlichungsnummer: WO 2005/010440

(56) Entgegenhaltungen:
- EP-A- 0 694 260
- WO-A-03/069232
- DE-A- 10 119 104
- DE-A- 10 138 616
- DE-A- 10 232 904
- DE-A- 19 945 021
- DE-U- 20 202 317
- US-A- 4 757 184

## Beschreibung

Die vorliegende Erfindung betrifft ein Hordengestell für ein Gargerät, das ein Rahmengestell zum Halten zumindest einer Einschubsäule mit einer Vielzahl von Einschubebenen aufweist.

Hordengestelle sind beispielsweise aus der US 4 757 184 bekannt.

Bei Verfahren zum Steuern eines Garprozesses innerhalb eines Gargeräts werden häufig Referenzkörper in dem Gargerät angeordnet, um über diese Referenzkörper entsprechende Meßwerte des Garprozesses ermitteln zu können, die dann generalisiert sind, und mit deren Hilfe eine Steuerung eines Garprozesses möglich ist. Die Meßwerte solcher Referenzkörper können über einen Sensor oder einen Garprozeßfühler ermittelt werden.

Beispielsweise die nicht vorveröffentlichte DE 103 09 485 beschäftigt sich mit einem Verfahren zum Steuern eines Garprozesses, bei dem die zum Garen bzw. Regenerieren eines Garguts erforderliche Gesamtenergie optimal einstellbar ist. Indem man das Klima im Garraum in Abhängigkeit von dem jeweils aktuellen Wärmeeintrag insbesondere in einen Referenzkörper einstellt, lässt sich dabei verhindern, daß das Gargut an seiner Oberfläche austrocknet oder aber durch Kondensatpfützen in seiner Qualität beeinträchtigt wird. Das Klima im Garraum kann insbesondere in Abhängigkeit von dem Temperaturverhalten des Referenzkörpers geregelt werden, vorzugsweise unter Berücksichtigung einer vor dem Garprozess ermittelten Korrelation zu dem Temperaturverhalten einer Gargutart, einer Gargutmenge, eines Gargutgewichts, einer Gargutgröße und/oder Garvorbehandlung eines Garguts. Zu diesem Zweck wird ein Sensor in- oder an dem Referenzkörper plaziert, der mit einer Steuer und/oder Regeleinheit des Gargeräts in Verbindung steht. Bei diesem Sensor kann es sich, beispielsweise, um ein Garprozesssensor handeln, der aus der DE 199 450 21 A1 bekannt ist.

Insbesondere Gargeräte, die in Großküchen eingesetzt werden, beinhalten häufig Hordengestelle oder Hordengestellwagen, auf denen auf einer Vielzahl von Einschubebenen Gargut gegart oder regeneriert werden kann. Es liegt auf der Hand, daß nicht für jedes individuelle Gargut, das auf einer Einschubebene des Hordengestells angeordnet ist, entsprechende Meßwerte zur Steuerung eines Garprozesses einzeln bestimmt werden können. Daher kann hier ein Referenzkörper innerhalb des Garraums des Gargeräts vorteilhaft angeordnet werden, mit dem Meßwerte allgemein innerhalb des Garraums bestimmt werden können, und mit denen Korrelationen mit dem Gargut und dem Garprozess möglich sind. Da die über den Referenzkörper ermittelten Meßwerte so gut wie möglich mit denjenigen Meßwerten übereinstimmen sollen, die die auf den Einschubebenen angeordneten Gargute tatsächlich aufweisen, sollte der Referenzkörper so nahe wie möglich an den Garguten angeordnet werden.

Dabei ist jedoch zu beachten, daß die Anordnung des Referenzkörpers innerhalb des Garraums bedienerfreundlich und sicher sein muß. Insbesondere wenn ein zusätzlicher Sensor oder Garprozeßfühler zusammen mit dem Referenzkörper innerhalb des Garraums in der Nähe des Garguts angeordnet werden soll, muß die Bedienerfreundlichkeit und hier insbesondere die Kabellänge eines solchen Sensors oder Garprozeßfühlers berücksichtigt werden, damit das Kabel kein Gargut berührt. Eine ungewollte Kontamination des Garguts bei Anordnung des Referenzkörpers sollte vermieden werden.

Zum Stand der Technik sind des Weiteren Sensorpositioniervorrichtungen bekannt, die eine Positionierung eines Sensors beispielsweise mit zumindest einem Rotationsfreiheitsgrads und zumindest einem Translationsfreiheitsgrad zwecks Einbringen in Gargut, beispielsweise in Gastronomiebehältern zwischen einer Vielzahl von Schienen einer Einhängeleiter, ermöglichen, indem eine Höhenverstellung und somit eine Zuordnung zu einer Schiene bzw. einem Schienenpaar aus zwei sich in einer Höhe innerhalb eines Garraumes gegenüberliegenden Schienen zusätzlich zu einer Drehung sowie Verschiebung des Sensors relativ zu besagter Schiene bzw. besagtem Schienenpaar möglich ist, wie beispielsweise in der nicht vorveröffentlichten PCT/EP03-01491 beschrieben.

Es ist daher Aufgabe der vorliegenden Erfindung, das gattungsgemäße Hordengestell derart weiterzuentwickeln, daß es die Nachteile des Stands der Technik zu überwindet. Insbesondere soll dabei eine Positionierungsvorrichtung zum Positionieren eines Referenzkörpers innerhalb eines Gargeräts bereitgestellt werden, die bedienerfreundlich und sicher in unmittelbarer Nähe des zu garenden oder zu regenerierenden Garguts angeordnet werden kann, ohne eine Kontamination des Garguts durch den Referenzkörper oder mit diesem verbundene Bauteile, wie beispielsweise ein Kabel, zu bewirken.

Die Aufgabe wird erfindungsgemäß gelöst durch eine Positionierungsvorrichtung zum Positionieren eines Referenzkörpers, über den Meßwerte eines Garprozesses erfaßbar sind, wobei die Positionierungsvorrichtung über zumindest zwei Stege an dem Hordengestell befestigt ist, die sich von einem Grundrahmen oder Oberrahmen des Rahmengestells im wesentlichen senkrecht nach oben bzw. unten erstrecken.

Erfindungsgemäß ist dabei vorgesehen, daß die Positionierungsvorrichtung einen im wesentlichen horizontal zwischen den Stegen verlaufenden, insbesondere balken- oder plattenartigen, Abschnitt aufweist.

Ferner kann vorgesehen sein, daß die Positionierungsvorrichtung etwa mittig der Höhe des Hordengestells angeordnet ist.

Es ist gemäß der Erfindung bevorzugt, daß die Positionierungsvorrichtung eine Ausnehmung, vorzugsweise mittig zwischen den Stegen, zur Aufnahme des Referenzkörpers aufweist.

Dabei kann vorgesehen sein, daß die Ausnehmung eine Halteeinrichtung für den Referenzkörper, wie Klemmen, Manschetten, Einhängeeinrichtungen, Einrastvorrichtungen oder dergleichen, aufweist.

Weiterhin wird erfindungsgemäß vorgeschlagen, daß die Positionierungsvorrichtung eine Hülse aufweist, die sich von der Ausnehmung aus erstreckt und vorzugsweise eine Öffnung aufweist, die insbesondere in die Ausnehmung mündet.

Die Positionierungsvorrichtung kann aus Metall bestehen.

In einer Ausführungsform ist vorgesehen, daß der Referenzkörper ein Röhrchen aus Keramik, Ton, Porzellan, Teflon oder Kohlefaser ist, oder der Referenzkörper ein in die Hülse eingefülltes, insbesondere gekapseltes, Granulat umfaßt.

Auch ist es besonders bevorzugt, daß der Referenzkörper im wesentlichen vollständig von der Hülse umgeben ist, deren Öffnung sich seitlich entlang Längsrichtung erstreckt.

Ferner kann vorgesehen sein, daß die Hülse an ihrem Boden eine Öffnung aufweist.

Es ist bevorzugt vorgesehen, daß der Referenzkörper in Bezug auf die Stege gewinkelt angeordnet ist, vorzugsweise mit einem Winkel von etwa 45°C.

In einer weiteren Ausführungsform gemäß der Erfindung ist vorgesehen, daß in und/oder an dem Referenzkörper zumindest ein Sensor und/oder ein Garprozeßfühler angeordnet ist, wobei der Sensor oder Garprozeßfühler mit einer Steuer- und/oder Regeleinheit des Gargeräts in Wirkverbindung steht.

Dabei ist erfindungsgemäß bevorzugt, daß über den Sensor oder den Garprozeßfühler zumindest ein Klimaparameter, umfassend einen Temperaturwert innerhalb des Gargeräts, einen Temperaturanstieg, einen Feuchtegehalt, einen Feuchteanstieg und/oder dergleichen erfaßbar ist.

Schließlich ist weiterhin bevorzugt vorgesehen, daß die Meßwerte des Referenzkörpers zur Ermittlung des Taupunktes heranziehbar sind.

Der vorliegenden Erfindung liegt die überraschende Erkenntnis zugrunde, daß durch die spezielle Anordnung einer Positionierungsvorrichtung an einem erfindungsgemäßen Hordengestell für ein Gargerät eine optimale Anordnung eines Referenzkörpers erreicht werden kann, die bedienerfreundlich und sicher ist. Insbesondere wird eine ungewollte Kontamination des Garguts, das auf den Einschubebenen des Hordengestells angeordnet ist, vermieden. Der Referenzkörper wird mit der erfindungsgemäßen Positionierungsvorrichtung in unmittelbarer Nähe zu dem Gargut angeordnet. Diese Anordnung liegt jedoch nicht soweit innerhalb des Hordengestells, daß beispielsweise ein Kabel, an dem ein Sensor oder Garprozeßfühler angeschlossen ist, zu kurz wäre und daher über oder quer durch die Einschubebenen gezogen werden müßte, was ohne Zweifel zu einer Kontamination des Garguts führt. Vielmehr ist erfindungsgemäß die Anordnung des Referenzkörpers auf einfache Art und Weise an dem Hordengestell möglich und erfordert keinen übermäßigen Aufwand.

Der Referenzkörper kann bevorzugt einfach in eine Ausnehmung der Positionierungsvorrichtung eingesteckt werden, wobei vorzugsweise eine Halteeinrichtung, insbesondere in Form einer Hülse oder von Klemmen, vorgesehen sein kann, um den Referenzkörper in der Positionierungsvorrichtung zu sichern. Besonders bevorzugt ist der Referenzkörper ein hohles Keramikröhrchen, das von einer zur Positionierungsvorrichtung gehörenden Metallhülse umgeben ist, die seitlich in ihrer Längsrichtung zumindest teilweise geöffnet ist. Eine geschlossene Metallhülse würde den Meßwert verfälschen, da zuerst das Metall und dann erst das Keramikröhrchen aufgeheizt werden würde. Besonders bevorzugt ist der Boden der Metallhülse ferner mit einer Öffnung versehen, was vorteilhaft ist für den Fall, wenn das Keramikröhrchen dauerhaft am Hordengestell verbleiben soll. Mit dieser Öffnung wäre eine Reinigung im Gargerät mittels Selbstreinigung möglich, da entsprechende Reinigungsflüssigkeit problemlos aus der Bodenöffnung abfließen könnte.

Ebenfalls bevorzugt ist in und/oder an dem Referenzkörper ein Sensor und/oder ein Garprozeßfühler vorgesehen. Bei dem bevorzugten hohlen Keramikröhrchen kann dieser Sensor oder Garprozeßfühler in den Hohlraum eingesteckt werden. Steht der Sensor oder Garprozeßfühler mit einer Steuer- und/oder Regeleinheit des Gargeräts in Wirkverbindung, so kann durch die Aufnahme von Meßwerten des Referenzkörpers ein Garprozeß auf einfache Weise gesteuert werden.

Der Referenzkörper kann eine Länge von etwa 80 bis etwa 120 mm, bevorzugt etwa 100 mm, einen Außendurchmesser von etwa 10 bis etwa 12 mm, bevorzugt etwa 11 mm, und ggf. einen Innendurchmesser von etwa 3 bis etwa 5 mm, bevorzugt von etwa 4 mm, aufweisen.

Weitere Merkmale und Vorteile der Erfindung ergeben sich aus der nachfolgenden detaillierten Beschreibung einer bevorzugten Ausführungsform anhand von schematischen Zeichnungen, in denen
- Figur 1: eine perspektivische Ansicht eines erfindungsgemäßen Hordengestells mit einer Positioniervorrichtung;
- Figur 2: einen vergrößerten Ausschnitt des mit x bezeichneten Bereichs des in Figur 1 gezeigten Hordengestells zeigt; und
- Figur 3: einen Querschnitt durch das Hordengestell gemäß Figur 1 entlang der Linie A-A zeigt.

Figur 1 zeigt ein erfindungsgemäßes Hordengestell 1, das ein Rahmengestell 2 aus einem Grundrahmen 3, einem Oberrahmen 4 und Verbindungsstreben 5 aufweist. Innerhalb des Rahmengestells 2 sind sechs Einschubsäulen 6 integriert, die über Holme 7 an den Verbindungsstreben 5 und damit an dem Rahmengestell 2 befestigt sind. Jede Einschubsäule 6 weist eine Vielzahl von Einschubebenen 8 auf, die durch eine Ringform zur Aufnahme eines nicht dargestellten Tellers oder dergleichen mit Gargut definiert sind. Bei dem Hordengestell 1 handelt es sich um einen Hordengestellwagen. Jedoch kann selbstverständlich auch ein nichtfahrbares Hordengestell vorgesehen sein.

Der Grundrahmen 3 weist an seiner Vorderseite 9 und seiner Rückseite 10 jeweils einen Griff 11 auf, der beim Verfahren des Hordengestells 1 ergriffen werden kann. Von der Vorderseite 9 des Grundrahmens 3 erstrecken sich zwei Stege 12 im wesentlichen senkrecht nach oben. Dabei sind die Stege 12 so angeordnet, daß sie im wesentlichen zwischen zwei Einschubsäulen 6, längs derselben verlaufen. Selbstverständlich ist vorstellbar, daß sich die Stege 12 nicht nur senkrecht von dem Grundrahmen 3 weg erstrecken, sondern sie können auch zunächst vom Grundrahmen 3 etwas in das Hordengestell 1 hinein gebogen sein, um dann noch enger zwischen den Einschubsäulen 6 zu verlaufen. Dies führt zu einer noch näheren Anordnung eines Referenzkörpers an einem Gargut, wie weiter unten erläutert. Insbesondere bei Tellern mit einem großen Durchmesser, die in den Einschubsäulen 6 und den Einschubebenen 8 gelagert werden sollen, ist jedoch die in Figur 1 gezeigte im wesentlichen senkrechte Anordnung der Stege 12 bevorzugt. Selbstverständlich können sich die Stege 12 auch von dem Oberrahmen 4 im wesentlichen senkrecht nach unten erstrecken.

Zwischen den beiden Stegen 12 ist auf etwa halber Höhe des Hordengestells 1 erfindungsgemäß eine Positionierungsvorrichtung 13 für einen Referenzkörper 15 angeordnet. Diese Positionierungsvorrichtung 13 umfasst einen im wesentlichen horizontal zwischen den beiden Stegen 12 verlaufenden Balken 18 und eine Ausnehmung 14, die vorzugsweise mittig im Balken 18 angeordnet ist. Die Positionierungsvorrichtung 13 umfasst, wie insbesondere Figur 2 zu entnehmen ist, zudem eine einseitig offene Hülse 19, die einen Referenzkörper 15, der beispielsweise als ein Keramikröhrchen ausgeführt sein kann, umgreift. Die entsprechende Öffnung 20 der Hülse 19 stellt dabei eine Verlängerung der Ausnehmung 14 dar und ermöglicht, ebenso wie die Ausnehmung 14, ein einfaches Einschieben des Referenzkörpers 15.

Der Referenzkörper 15 wird durch Einschieben in die Öffnung 20 und die Ausnehmung 14 in die Hülse 19 eingebracht, wie sich deutlich aus Figur 2 ergibt. Der Referenzkörper 15 ist seinerseits hohl bzw. rohrförmig ausgebildet, so daß in den entsprechenden Hohlraum des Referenzkörpers 15 ein Sensor 16 eingesteckt werden kann, mit dem Meßwerte des Referenzkörpers 15 bestimmt werden können.

Wie sich insbesondere aus Figur 2 ergibt, ist der Referenzkörper 15 sehr nahe an den Einschubebenen 8, die Gargut (nicht gezeigt) enthalten, angeordnet, ohne jedoch eine Kontamination des Garguts zu erlauben. Der Referenzkörper 15 sowie der Sensor 16 können bedienerfreundlich und sicher in die Positionierungsvorrichtung 13 eingesteckt werden, wobei auch ein Kabel 17 des Sensors 16 nicht über bzw. durch die Einschubebenen 8 gezogen werden muß. Wie auch aus Figur 2 gut ersichtlich ist, dienen die Stege 12 ferner als Kabelabweiser, da sie verhindern, daß das Kabel leicht auf die Einschubebenen 8 gelangen kann.

Figur 3 zeigt einen Querschnitt durch das Hordengestell 1 gemäß Figur 1. Besonders gut ist hier die gewinkelte Anordnung des Referenzkörpers 15 im Bezug auf die Stege 12 gezeigt, bevorzugt in einem Winkel von etwa 45°C, was eine noch bessere Annäherung des Referenzkörpers 15 an die Einschubebenen 8 ermöglicht.

Die in der vorstehenden Beschreibung sowie in den Ansprüchen und Zeichnungen offenbarten Merkmale der Erfindung können sowohl einzeln als auch in jeder beliebigen Kombination für die Verwirklichung der Erfindung in ihren verschiedenen Ausführungsformen wesentlich sein, wie sie in den Patentansprüchen formuliert ist.

### Bezugszeichenliste

- 1: Hordengestell
- 2: Rahmengestell
- 3: Grundrahmen
- 4: Oberrahmen
- 5: Verbindungsstreben
- 6: Einschubsäule
- 7: Holm
- 8: Einschubebene
- 9: Vorderseite
- 10: Rückseite
- 11: Griff
- 12: Steg
- 13: Positionierungsvorrichtung
- 14: Ausnehmung
- 15: Referenzkörper
- 16: Sensor
- 17: Kabel
- 18: Balken
- 19: Hülse
- 20: Öffnung

## Patentansprüche

1. Hordengestell (1) für ein Gargerät, das ein Rahmengestell (2) zum Halten zumindest einer Einschubsäule (6) mit einer Vielzahl von Einschubebenen (8) aufweist, **gekennzeichnet durch** eine Positionierungsvorrichtung (13) zum Positionieren eines Referenzkörpers (15), über den Meßwerte eines Garprozesses erfaßbar sind, wobei die Positionierungsvorrichtung (13) über zumindest zwei Stege (12) an dem Hordengestell (1) befestigt ist, die sich von einem Grundrahmen (3) oder Oberrahmen (4) des Rahmengestells (2) im wesentlichen senkrecht nach oben bzw. unten erstrecken.

2. Hordengestell nach Anspruch 1, **dadurch gekennzeichnet, daß** die Positionierungsvorrichtung (13) einen im wesentlichen horizontal zwischen den Stegen (12) verlaufenden, insbesondere balken- oder plattenartigen, Abschnitt (19) aufweist.

3. Hordengestell nach Anspruch 1 oder 2, **dadurch gekennzeichnet, daß** die Positionierungsvorrichtung (13) etwa mittig der Höhe des Hordengestells (1) angeordnet ist.

4. Hordengestell nach einem der vorangehenden Ansprüche, **dadurch gekennzeichnet, daß** die Positionierungsvorrichtung (13) eine Ausnehmung (14), vorzugsweise mittig zwischen den Stegen (12), zur Aufnahme des Referenzkörpers (15) aufweist.

5. Hordengestell nach Anspruch 4, **dadurch gekennzeichnet, daß** die Ausnehmung (14) eine Halteeinrichtung für den Referenzkörper (15), wie Klemmen, Manschetten, Einhängeeinrichtungen, Einrastvorrichtungen oder dergleichen, aufweist.

6. Hordengestell nach einem der vorangehenden Ansprüche, **dadurch gekennzeichnet, daß** die Positionierungsvorrichtung (13) eine Hülse (19) aufweist, die sich von der Ausnehmung (14) aus erstreckt und vorzugsweise eine Öffnung (20) aufweist, die insbesondere in die Ausnehmung (14) mündet.

7. Hordengestell nach einem der vorangehenden Ansprüche, **dadurch gekennzeichnet, daß** die Positionierungsvorrichtung (13) aus Metall besteht.

8. Hordengestell nach einem der vorangehenden Ansprüche, **dadurch gekennzeichnet, daß** der Referenzkörper (15) ein Röhrchen aus Keramik, Ton, Porzellan, Teflon oder Kohlefaser ist, oder der Referenzkörper ein in die Hülse (19) eingefülltes, insbesondere gekapseltes, Granulat umfaßt.

9. Hordengestell nach einem der Ansprüche 6 bis 8, **dadurch gekennzeichnet, daß** der Referenzkörper (15) im wesentlichen vollständig von der Hülse (19) umgeben ist, deren Öffnung (20) sich seitlich entlang Längsrichtung erstreckt.

10. Hordengestell nach Anspruch 9, **dadurch gekennzeichnet, daß** die Hülse (19) an ihrem Boden eine Öffnung aufweist.

11. Hordengestell nach einem der vorangehenden Ansprüche, **dadurch gekennzeichnet, daß** der Referenzkörper (15) in Bezug auf die Stege (12) gewinkelt angeordnet ist, vorzugsweise mit einem Winkel von etwa 45°C.

12. Hordengestell nach einem der vorangehenden Ansprüche, **dadurch gekennzeichnet, daß** in und/oder an dem Referenzkörper (15) zumindest ein Sensor (16) und/oder ein Garprozeßfühler angeordnet ist, wobei der Sensor (16) oder Garprozeßfühler mit einer Steuer- und/oder Regeleinheit des Gargeräts in Wirkverbindung steht.

13. Hordengestell nach Anspruch 12, **dadurch gekennzeichnet, daß** über den Sensor (16) oder den Garprozeßfühler zumindest ein Klimaparameter, umfassend einen Temperaturwert innerhalb des Gargeräts, einen Temperaturanstieg, einen Feuchtegehalt, einen Feuchteanstieg und/oder dergleichen, erfaßbar ist.

14. Hordengestell nach einem der vorangehenden Ansprüche, **dadurch gekennzeichnet, daß** die Meßwerte des Referenzkörpers zur Ermittlung des Taupunktes heranziehbar sind.

## Claims

1. Oven rack (1) for a cooking appliance consisting of a framework (2) to hold at least one shelf column (6) with a number of shelf levels (8), **characterized by** a positioning device (13) for positioning of a reference body (15) by means of which measured values of a cooking process can be picked up, said positioning device (13) being attached to the oven rack (1) by at least two ribs (12) extending essentially perpendicularly upwards or downwards from a base frame (3) or upper frame (4) of the framework (2).

2. Oven rack according to Claim 1, **characterized in that** the positioning device (13) has an in particular bar-like or plate-like section (19) running essentially horizontally between the ribs (12).

3. Oven rack according to Claim 1 or 2, **characterized in that** the positioning device (13) is located roughly halfway up the height of the oven rack (1).

4. Oven rack according to one of the preceding claims, **characterized in that** the positioning device (13) has a recess (14), preferably midway between the ribs (12), to hold the reference body (15).

5. Oven rack according to Claim 4, **characterized in that** the recess (14) has a holding device for the reference body (15), such as clamps, sleeves, hook-in devices, latch-in devices or the like.

6. Oven rack according to one of the preceding claims, **characterized in that** the positioning device (13) has a sleeve (19) extending from the recess (14) and preferably having an opening (20) that opens in particular into the recess (14).

7. Oven rack according to one of the preceding claims, **characterized in that** the positioning device (13) is made of metal.

8. Oven rack according to one of the preceding claims, **characterized in that** the reference body (15) is a small tube of ceramic, clay, porcelain, Teflon or carbon fibre material, or the reference body comprises in particular encapsulated pellets introduced into the sleeve (19).

9. Oven rack according to one of Claims 6 to 8, **characterized in that** the reference body (15) is essentially completely surrounded by the sleeve (19), whose opening (20) extends laterally along the longitudinal direction.

10. Oven rack according to Claim 9, **characterized in that** the sleeve (19) has an opening in its base.

11. Oven rack according to one of the preceding claims, **characterized in that** the reference body (15) is arranged at an angle in relation to the ribs (12), preferably at an angle of roughly 45°.

12. Oven rack according to one of the preceding claims, **characterized in that** at least one sensor (16) and/or a cooking process probe is arranged in and/or on the reference body (15), with the sensor (16) or cooking process probe having an active connection to an open-loop and/or closed-loop control unit of the cooking appliance.

13. Oven rack according to Claim 12, **characterized in that** at least one climate parameter, consisting of a temperature value inside the cooking appliance, a temperature rise, a moisture content, a moisture content increase and/or the like, can be picked up via the sensor (16) or the cooking process probe.

14. Oven rack according to one of the preceding claims, **characterized in that** the values measured by the reference body can be used to determine the dew point.

## Revendications

1. Support pour claies (1) pour un appareil de cuisson, lequel présente un support à cadres (2) pour maintenir au moins une colonne insérable (6) comprenant une pluralité de plans insérables (8), **caractérisé par** un dispositif de positionnement (13) pour positionner un corps de référence (15) par l'intermédiaire duquel des valeurs de mesure d'un processus de cuisson peuvent être saisies, le dispositif de positionnement (13) étant fixé au support pour claies (1) par au moins deux baguettes (12) qui s'étendent d'un cadre de base (3) ou d'un cadre supérieur (4) du support à cadres (2) essentiellement à la verticale vers le haut ou vers le bas.

2. Support pour claies selon la revendication 1, **caractérisé en ce que** le dispositif de positionnement (13) présente un tronçon (19), en particulier à la manière d'une poutre ou d'une plaque, s'étendant sensiblement à l'horizontale entre les baguettes (12).

3. Support pour claies selon l'une ou l'autre des revendications 1 et 2, **caractérisé en ce que** le dispositif de positionnement (13) est agencé approximativement au milieu de la hauteur du support pour claies (1).

4. Support pour claies selon l'une des revendications précédentes, **caractérisé en ce que** le dispositif de positionnement (13) présente un évidement (14), de préférence au milieu entre les baguettes (12), pour réceptionner le corps de référence (15).

5. Support pour claies selon la revendication 4, **caractérisé en ce que** l'évidement (14) présente un dispositif de maintien pour le corps de référence (15), tel que des pinces, des manchettes, des dispositifs d'accrochage, des dispositifs d'enclenchement, ou similaire.

6. Support pour claies selon l'une des revendications précédentes, **caractérisé en ce que** le dispositif de positionnement (13) présente un manchon (19) qui s'étend depuis l'évidement (14) et qui présente de préférence une ouverture (20), laquelle s'embouche en particulier jusque dans l'évidement (14).

7. Support pour claies selon l'une des revendications précédentes, **caractérisé en ce que** le dispositif de positionnement (13) est constitué de métal.

8. Support pour claies selon l'une des revendications précédentes, **caractérisé en ce que** le corps de référence (15) est un petit tube en céramique, en argile, en porcelaine, en téflon ou en fibres de carbone, ou **en ce que** le corps de référence (15) comporte des granulés, en particulier encapsulés, remplis dans le manchon (19).

9. Support pour claies selon l'une des revendications 6 à 8, **caractérisé en ce que** le corps de référence (15) est entouré essentiellement au complet par le manchon (19) dont l'ouverture (20) s'étend latéralement le long de la direction longitudinale.

10. Support pour claies selon la revendication 9, **caractérisé en ce que** le manchon (19) présente une ouverture sur son fond.

11. Support pour claies selon l'une des revendications précédentes, **caractérisé en ce que** le corps de référence (15) est agencé en angle par rapport aux baguettes (12), de préférence sous un angle d'environ 45°.

12. Support pour claies selon l'une des revendications précédentes, **caractérisé en ce qu'**au moins un capteur (16) et/ou un détecteur de processus de cuisson est agencé dans et/ou sur le corps de référence (15), le capteur (16) ou le détecteur de processus de cuisson étant en liaison efficace avec une unité de commande et/ou de régulation de l'appareil de cuisson.

13. Support pour claies selon la revendication 12, **caractérisé en ce qu'**il est possible de saisir au moins un paramètre climatique, comportant une valeur de température à l'intérieur de l'appareil de cuisson, une montée de température, une teneur en humidité, une montée d'humidité et/ou similaire, par l'intermédiaire du capteur (16) ou du détecteur de processus de cuisson.

14. Support pour claies selon l'une des revendications précédentes, **caractérisé en ce que** les valeurs de mesure du corps de référence peuvent être prises en compte pour déterminer le point de rosée.
